# FASCICULE DE BREVET EUROPEEN

(11) **EP 0 687 330 B1**
(45) Date de publication et mention de la délivrance du brevet: **29.09.1999**
(21) Numéro de dépôt: 94904207.1
(22) Date de dépôt: 07.01.1994
(51) Int. Cl.: E02B 15/04

(54) **DISPOSITIF D'ECREMAGE FLOTTANT**
SCHWIMMENDE ABSCHÖPFVORRICHTUNG
FLOATING SKIMMER DEVICE

(30) Priorité: 05.03.1993 FR 9302571
(43) Date de publication de la demande: 20.12.1995
(73) Titulaire: LECHELON, Bernard, 75007 Paris (FR)
(72) Inventeur: LECHELON, Bernard, 75007 Paris (FR)
(86) Numéro de dépôt international: FR9400018
(87) Numéro de publication internationale: WO9420691

(56) Documents cités:
- DE-A- 2 308 048
- FR-A- 1 349 008
- FR-A- 2 476 714
- GB-A- 1 553 758
- US-A- 3 757 953

## Description

La présente invention concerne un dispositif d'écrémage flottant, destiné à la récupération et au transvasement de couches superficielles de matières ou de liquides polluants, telles que des nappes d'hydrocarbures, d'huile, de graisse, d'essence ou de fuel, sur un plan d'eau, tel qu'une rivière ou un bassin.

On connaît de nombreux dispositifs flottants portatifs permettant la récupération et le pompage de couches superficielles de polluants dont la densité est inférieure à celle de l'eau.

De tels dispositifs comportent en général un groupe moto-pompe, des flotteurs et un déversoir central apte à contenir les polluants mélangés avec l'eau. Cependant, de tels dispositifs sont peu efficaces, car lors du pompage du mélange eau/polluants, des volumes d'eau considérables sont traités et pompés pour une quantité de polluants négligeable. Par conséquent, de tels dispositifs nécessitent le stockage du mélange eau/polluants évacué dans des bacs ou des citernes de volume considérable pour la décantation.

Ces dispositifs comportent un système de réglage pour ne pomper que la seule couche superficielle de polluants. Ce réglage s'effectue par équilibre hydrostatique entre le débit de la pompe et l'entrée d'eau dans le déversoir central du dispositif. Plus on pompe, plus le déversoir central se vide et donc le dispositif s'allège, et l'entrée d'eau remonte vers la couche superficielle de polluants. Mais, ce réglage est approximatif, d'importants volumes d'eau sont traités, et le tirant d'eau dû au réservoir central est tel qu'il limite l'utilisation de ces dispositifs à des profondeurs supérieures à 50 cm (voir par exemple le dispositif DESMI, modèle 250).

On sait également réaliser des dispositifs d'écrémage flottants pour récupérer et évacuer des couches superficielles de polluants.

Le dispositif d'écrémage ACME PRODUCTS COMPANY, modèles 39T et FS 300.A comporte des ouvertures ménagées sur la surface latérale d'un flotteur, un groupe moto-pompe et un moyen de réglage mécanique de l'écrémeur consistant en plusieurs vis réparties au sommet d'un flotteur circulaire, lesdites vis faisant descendre ou monter une plaque de lest située sous le flotteur. Le réglage de ces vis permet de positionner le flotteur de sorte que la lèvre inférieure des ouvertures atteigne la couche superficielle de polluants. La couche superficielle de polluants passe alors à travers lesdites ouvertures jusqu'à une cuvette centrale à l'aplomb de l'orifice d'aspiration de la pompe. Ce dispositif d'écrémage comporte de nombreux avantages par rapport aux dispositifs de pompage classiques car le réglage est plus fin et le tirant d'eau est faible.

En revanche, ce dispositif est peu stable, car lors des variations de poids du tuyau d'évacuation dues aux variations de débit de la pompe, le flotteur bascule et une plus grande quantité d'eau se déverse dans la cuvette ce qui rend le réglage fin inopérant. Il est d'ailleurs particulièrement difficile de réaliser ce réglage du fait de la multiplicité des points de réglage. En outre lorsque l'on veut déplacer le dispositif d'écrémage sur le plan d'eau, une plus grande quantité d'eau se déverse dans la cuvette du fait du basculement du flotteur.

Par ailleurs, le document FR-A-1 349 008 décrit un dispositif d'écrémage comportant un récipient collecteur monté sur des flotteurs par l'intermédiaire d'un cardan qui lui permet de se placer toujours dans une position voulue par rapport à la surface de l'eau.

Néanmoins, ce dispositif ne comporte pas de moyens de réglage simples qui permettent d'écrémer de manière sélective des polluants sur un plan d'eau.

Le but de la présente invention est de proposer un dispositif d'écrémage flottant qui élimine les inconvénients précités, qui est léger, stable, d'un tirant d'eau faible, et de réglage simple et sélectif.

Un autre but de l'invention est de proposer un dispositif d'écrémage flottant que l'on peut déplacer sur un plan d'eau tout en gardant une bonne sélectivité de l'écrémeur.

La présente invention a pour objet un dispositif d'écrémage flottant, destiné à la récupération et au transvasement de couches superficielles de polluants sur un plan d'eau, comportant un moteur et une pompe montés sur un flotteur réalisé par exemple en mousse de polyuréthane, une conduite tubulaire flexible d'évacuation des polluants fixée à l'une de ses extrémités à l'orifice de sortie de la pompe, l'autre extrémité s'éloignant du flotteur, par exemple vers une berge, un réservoir ou un support flottant, au moins une ouverture ménagée sur la surface latérale du flotteur, de préférence au voisinage de son fond externe et débouchant dans une cuvette située à l'aplomb de l'orifice d'aspiration de la pompe, et des moyens de réglage du niveau d'immersion de ladite ouverture, caractérisé par le fait que l'ouverture est définie par une lèvre inférieure s'étendant suivant une direction horizontale et que les moyens de réglage sont aptes à faire basculer le flotteur autour d'un axe parallèle à ladite lèvre inférieure, de sorte que cette dernière se situe au niveau de la couche superficielle de polluants.

Dans un mode de réalisation particulier de l'invention, l'ouverture est à moins de 10 cm du fond externe du flotteur.

Bien entendu, on peut prévoir une pluralité d'ouvertures alignées suivant une direction horizontale.

Dans un mode de réalisation préféré de l'invention, les moyens de réglage comportent un levier articulé sur ledit flotteur, de préférence au milieu des bords latéraux du flotteur, et apte à se déplacer entre une position de repos verticale et des positions de fonctionnement inclinées.

Il est prévu, avantageusement, des moyens de blocage du levier.

Dans un autre mode de réalisation particulier de l'invention, le levier est pliable pour faciliter le rangement et le transport du dispositif.

La lèvre inférieure de l'ouverture se prolonge avantageusement vers l'extérieur du flotteur par une plage plane inclinée par rapport à l'horizontale, de préférence avec un angle compris entre environ 5 et 10 degrés, de sorte que lorsque les moyens de réglage sont en position de repos verticale, la plage est partiellement située sous le niveau d'eau.

Cette plage plane permet à l'opérateur de visualiser facilement la montée du niveau d'eau jusqu'à la lèvre inférieure de l'ouverture lorsqu'il agit sur les moyens de réglage, afin de ne laisser passer que la couche superficielle de polluants à l'intérieur du flotteur.

Dans un autre mode de réalisation particulier de l'invention, la lèvre inférieure de l'ouverture se prolonge vers la cuvette par un décrochement, de préférence sensiblement vertical, suivi d'une rampe d'écoulement.

Le polluant plus visqueux, a tendance à s'éloigner du dispositif d'écrémage du fait des vibrations provoquées par le moteur.

Mais, du fait de la différence de niveau entre la lèvre inférieure de l'ouverture et la rampe d'écoulement, la couche superficielle de polluants est accélérée au niveau de la lèvre inférieure et pénètre plus facilement dans le flotteur.

Dans un mode de réalisation particulier de l'invention, un évidement est ménagé entre ledit décrochement et ladite rampe d'écoulement, de préférence partiellement en retrait dans le décrochement vertical, ledit évidement comportant une crête à laquelle vient se raccorder une partie sensiblement horizontale de la rampe d'écoulement.

Ce mode de réalisation particulier découle de la découverte surprenante que lorsqu'on réalise un décrochement suivi de cet évidement, la couche superficielle de polluants est attirée vers l'intérieur du flotteur. On a constaté expérimentalement qu'il se produit un tourbillon d'eau dans l'évidement et que la couche superficielle de polluants affleure cet évidement du fait de la plus grande viscosité des polluants par rapport à celle de l'eau.

Selon un mode de réalisation préféré de l'invention, la cuvette du dispositif d'écrémage flottant est à fond plat, de préférence légèrement incliné en direction de la lèvre inférieure.

Dans un mode de réalisation particulier de l'invention, le flotteur comporte un flotteur supérieur de sécurité et un flotteur inférieur déversoir, solidaires l'un de l'autre et entre lesquels est ménagée ladite ouverture, ledit flotteur supérieur de sécurité comportant un trou traversant à la verticale de la cuvette, la pompe étant montée en surplomb dudit trou traversant et de préférence au voisinage du fond de la cuvette, par exemple à environ 1 cm.

Dans un autre mode de réalisation particulier de l'invention, le flotteur supérieur de sécurité est logé à l'intérieur du flotteur inférieur déversoir.

Un tel flotteur de sécurité permet de s'assurer que le dispositif selon l'invention demeure dans une gamme d'inclinaisons qui ne met pas en danger l'équilibre d'ensemble du dispositif.

Avantageusement, l'axe de l'orifice de sortie de la pompe est perpendiculaire à la direction de la lèvre inférieure.

Dans un mode de réalisation particulier de l'invention, la conduite tubulaire flexible passe sur le sommet du flotteur à l'opposé de l'ouverture du dispositif, et de préférence dans une cavité ménagée dans le flotteur, l'axe de ladite cavité étant confondu avec celui de l'orifice de sortie de la pompe.

Du fait que la conduite tubulaire flexible passe sur le sommet du flotteur et à l'opposé de l'ouverture du dispositif, on peut facilement démonter le groupe moto-pompe du dispositif d'écrémage.

En outre, si une grande quantité d'eau rentre dans le flotteur, par exemple à cause d'une vague, la cuvette est davantage alimentée en eau, ce qui entraîne son basculement et l'abaissement de la lèvre inférieure de l'ouverture par rapport au niveau de l'eau.

Apparaît alors le risque que le dispositif demeure incliné du fait qu'une quantité croissante d'eau s'introduit dans la cuvette et accentue le déséquilibre.

Grace à la disposition de la conduite tubulaire flexible au somment du flotteur et à l'opposé de l'ouverture du dispositif, le dispositif est ramené en position de fonctionnement optimal.

En effet, l'augmentation de la quantité d'eau dans la cuvette provoque l'augmentation du débit de la pompe et donc l'augmentation du poids de la conduite tubulaire flexible.

De ce fait, la lèvre inférieure de l'ouverture se soulève, ce qui entraîne une réduction du débit d'entrée d'eau.

On a donc un système automatique de régulation en cas de variations du débit d'eau à l'entrée du flotteur.

Dans un mode de réalisation préféré de l'invention, le flotteur supérieur de sécurité est en retrait par rapport à la lèvre inférieure de l'ouverture ménagée dans le flotteur inférieur déversoir, afin d'augmenter la visibilité de la lèvre inférieure lorsque l'opérateur agit sur les moyens de réglage.

Avantageusement, le flotteur a un volume tel qu'en cas de remplissage complet de la cuvette, la pompe étant à l'arrêt, le dispositif d'écrémage reste émergé.

Dans un mode de réalisation particulier de l'invention, le flotteur comporte une collerette de protection du moteur contre les éclaboussures.

Dans un mode de réalisation préféré de l'invention, le flotteur comporte des moyens de préhension, tels que des poignées latérales, et des moyens de commande à distance du flotteur, tels que des prises et des câbles.

Les prises sont avantageusement situées en partie basse du flotteur inférieur déversoir, pour ne pas perturber l'équilibre du dispositif d'écrémage.

Dans un mode de réalisation particulier de l'invention, le flotteur comporte devant l'ouverture, des moyens de protection, tels que des pare-chocs, et des déflecteurs horizontaux articulés de part et d'autre de l'ouverture entre une position ouverte, dans laquelle les déflecteurs font un angle de 45° par rapport à la lèvre inférieure de l'ouverture, et une position fermée, dans laquelle les déflecteurs sont rabattus devant l'ouverture, lesdits déflecteurs supportant chacun une jupe verticale lestée.

Lorsque le flotteur est posé sur l'eau, la jupe est en partie immergée. Cette dernière est réalisée en tissu imperméable aux types de polluants récupérés. Le lest de la jupe est situé avantageusement dans un ourlet à l'extrémité inférieure de la jupe, ledit lest étant fonction du poids du groupe moto-pompe, de sorte que le contrepoids du levier reste opérant quel que soit le groupe moto-pompe choisi.

Dans un mode de réalisation particulier de l'invention, un dispositif anti-vibrations, tel qu'une plaque en caoutchouc enrobée d'une résine polymère, est intercalé entre le flotteur supérieur de sécurité et le flotteur inférieur déversoir.

Dans un autre mode de réalisation particulier de l'invention, des manchons flottants à forme profilée sont montés le long de la conduite tubulaire flexible de refoulement, afin d'offrir une résistance minimum lors du déplacement du dispositif d'écrémage à la surface de l'eau.

Dans un mode de réalisation préféré de l'invention, le flotteur comporte une armature interne métallique sur laquelle sont fixés les moyens de réglage, les déflecteurs et/ou des moyens de fixation du moteur et de la pompe.

On choisit de préférence une pompe pouvant fonctionner en cavitation et qui puisse tourner à sec sans risque d'échauffement. Selon les conditions d'emploi et de sécurité, on peut utiliser différents types de moteurs tels que des moteurs thermiques et des moteurs à air.

On utilise de préférence le moteur à un régime élevé, autorisant un débit supérieur au débit maximal d'entrée d'eau dans le flotteur, de sorte que le mélange eau/polluants soit immédiatement aspiré par la pompe.

Pour mieux faire comprendre l'objet de l'invention, on va en décrire ci-après, à titre d'exemples purement illustratifs et non limitatifs, deux modes de réalisation représentés sur le dessin annexé dans lequel :
- la figure 1 est une vue en perspective du dispositif d'écrémage flottant selon l'invention, le levier étant dans une première position de fonctionnement inclinée;
- la figure 2 est une vue en coupe latérale du dispositif d'écrémage flottant selon l'invention, le levier étant dans la position de repos verticale;
- la figure 3 est une vue en coupe latérale du dispositif d'écrémage flottant selon la présente invention, le levier étant dans la première position de fonctionnement inclinée ;
- la figure 4 est une vue en coupe partielle du dispositif d'écrémage flottant selon la présente invention, le levier étant dans une deuxième position de fonctionnement inclinée; et
- la figure 5 est une vue partielle en coupe du flotteur selon la présente invention.

Sur les figures 1 à 4, on voit un dispositif d'écrémage flottant 1 qui comporte un groupe moto-pompe, comprenant un moteur 2 et une pompe 3, monté sur un ensemble flottant 4 désigné ci-après par le terme de "flotteur". Le flotteur 4 comporte un flotteur supérieur de sécurité 5 et un flotteur inférieur déversoir 6, le flotteur supérieur de sécurité 5 étant logé à l'intérieur du flotteur inférieur déversoir 6, de sorte qu'un espace de l'ordre de 1 cm subsiste entre le fond du flotteur supérieur de sécurité 5 et une cuvette 7 ménagée sur le flotteur inférieur déversoir 6.

Un trou traversant est ménagé au centre du flotteur supérieur de sécurité 5 de sorte que l'orifice d'aspiration de la pompe 3 soit à l'aplomb de la cuvette 7.

L'orifice de sortie 3a de la pompe 3 est connecté à une conduite tubulaire flexible 8 qui s'étend le long d'un plan d'eau. La conduite tubulaire flexible 8 passe au-dessus du bord supérieur 6a du flotteur inférieur déversoir 6 et à l'opposé de l'ouverture du dispositif, ce qui permet d'assurer l'autorégulation décrite plus haut.

Des manchons flottants 9 sont montés le long de la conduite tubulaire flexible 8.

Le flotteur inférieur déversoir 6 comporte des poignées latérales 10, ainsi que des prises (non représentées sur les figures) pour la commande à distance, par exemple à l'aide de câbles.

La partie 6b du flotteur inférieur déversoir 6 comporte une plage plane 11 inclinée par rapport à l'horizontale, ladite plage 11 étant limitée à sa partie supérieure par la lèvre inférieure 12 d'une ouverture ménagée dans le flotteur inférieur déversoir 6.

Un pare-chocs 13 est monté devant ladite ouverture sur le flotteur inférieur déversoir 6 et il est fixé sur les parties latérales 6c du flotteur inférieur déversoir 6. Deux déflecteurs 14 horizontaux sont articulés sur les parties latérales 6c et supportent chacun une jupe 15 verticale lestée réalisée en tissu imperméable aux polluants.

Un levier 16 est articulé sur un axe horizontal 17 entre les deux flotteurs.

La partie 5a du flotteur supérieur de sécurité 5 est en retrait par rapport à la lèvre inférieure 12, de sorte que l'opérateur ait une plus grande visibilité de la lèvre inférieure 12.

La figure 5 est une vue à plus grande échelle du flotteur 4.

La lèvre inférieure 12 est située juste sous le niveau d'eau 18. Le niveau d'eau 18 comporte une couche superficielle de polluants 19 qui est accélérée au niveau de la lèvre inférieure 12 du fait de la différence d'hauteur entre ladite lèvre inférieure 12 et la crête 20 de l'évidement 21 ménagé dans la partie 6b du flotteur inférieur déversoir 6. Un tourbillon d'eau se forme dans l'évidement 21 et la couche superficielle de polluants 19 est entraînée le long de la rampe d'écoulement 22 vers la cuvette 7 à fond plat.

Le flotteur inférieur déversoir 6 comporte une armature interne non représentée, sur laquelle sont fixées les poignées 10, l'axe 17 du levier 16, les pare-chocs 13 et les déflecteurs 14.

Bien entendu, le flotteur supérieur de sécurité 5 peut également comporter une armature métallique interne.

On va maintenant décrire le fonctionnement de ce dispositif d'écrémage flottant.

On transporte et on pose le dispositif d'écrémage flottant sur un plan d'eau, le levier étant dans sa position de repos verticale, puis on met en route le moteur et on bascule le levier vers l'ouverture jusqu'à ce que la lèvre inférieure atteigne la couche superficielle de polluants.

Si l'on utilise le dispositif d'écrémage en déplacement, on bascule le levier du côté opposé à l'ouverture et on enfonce le flotteur jusqu'à ce que la lèvre inférieure atteigne la couche superficielle de polluants, en exerçant une poussée sur les poignées ou le levier.

Lors du transport du dispositif d'écrémage, on peut avantageusement replier devant l'ouverture les jupes verticales afin de la protéger.

## Revendications

1. Dispositif d'écrémage flottant, destiné à la récupération et au transvasement de couches superficielles de polluants sur un plan d'eau (18), comportant un moteur (2) et une pompe (3) montés sur un flotteur (4), une conduite tubulaire flexible (8) d'évacuation des polluants fixée à l'une de ses extrémités à l'orifice de sortie (3a) de la pompe (3), une ouverture ménagée sur la surface latérale du flotteur (4), de préférence au voisinage de son fond et débouchant dans une cuvette (7) située à l'aplomb de l'orifice d'aspiration de la pompe (3), et des moyens de réglage du niveau d'immersion de ladite ouverture, caractérisé par le fait que l'ouverture est définie par une lèvre inférieure (12) s'étendant suivant une direction horizontale et que les moyens de réglage sont aptes à faire basculer le flotteur (4) autour d'un axe parallèle à ladite lèvre inférieure (12) de sorte que cette dernière se situe au niveau de la couche superficielle de polluants.

2. Dispositif d'écrémage flottant selon la revendication 1, caractérisé par le fait que les moyens de réglage comportent un levier (16) articulé sur ledit flotteur (4), de préférence au milieu des bords latéraux du flotteur (4), et apte à se déplacer entre une position de repos verticale et des positions de fonctionnement inclinées.

3. Dispositif d'écrémage flottant selon l'une quelconque des revendications précédentes, caractérisé par le fait que ladite lèvre inférieure (12) de l'ouverture se prolonge vers la cuvette (7) par un décrochement, de préférence sensiblement vertical, suivi d'une rampe d'écoulement (22).

4. Dispositif d'écrémage flottant selon la revendication 3, caractérisé par le fait que la lèvre inférieure (12) se prolonge vers l'extérieur du flotteur (4) par une plage plane (11) inclinée par rapport à l'horizontale, de préférence avec un angle compris entre environ 5 et 10 degrés.

5. Dispositif d'écrémage flottant selon la revendication 4, caractérisé par le fait qu'un évidement (21,) est ménagé entre ledit décrochement et ladite rampe d'écoulement (22), de préférence partiellement en retrait dans le décrochement, ledit évidement (21) comportant une crête (20) à laquelle vient se raccorder une partie sensiblement horizontale de la rampe d'écoulement (22).

6. Dispositif d'écrémage flottant selon l'une quelconque des revendications 1 à 5, caractérisé par le fait que le flotteur (4) comporte un flotteur supérieur de sécurité (5) et un flotteur inférieur déversoir (6), solidaires l'un de l'autre, et entre lesquels est ménagée ladite ouverture.

7. Dispositif d'écrémage flottant selon la revendication 6, caractérisé par le fait que ledit flotteur supérieur de sécurité (5) comporte un trou traversant à la verticale de la cuvette (7), la pompe étant montée en surplomb dudit trou traversant, et de préférence au voisinage du fond de la cuvette (7).

8. Dispositif d'écrémage flottant selon l'une quelconque des revendications 6 et 7, caractérisé par le fait que le flotteur supérieur de sécurité (5) est en retrait par rapport à la lèvre inférieure (12) de l'ouverture ménagée dans le flotteur inférieur déversoir (6).

9. Dispositif d'écrémage flottant selon l'une quelconque des revendications 1 à 8, caractérisé par le fait que l'axe de l'orifice de sortie (3a) de la pompe (3) est perpendiculaire à la direction de la lèvre inférieure (12).

10. Dispositif d'écrémage flottant selon l'une quelconque des revendications 1 à 9, caractérisé par le fait que la conduite tubulaire flexible (8) passe sur le sommet du flotteur (4), et à l'opposé de l'ouverture du dispositif, de préférence dans une cavité ménagée dans le flotteur (4).

11. Dispositif d'écrémage flottant selon l'une quelconque des revendications 1 à 10, caractérisé par le fait que le flotteur (4) comporte des déflecteurs sensiblement horizontaux (14) articulés de part et d'autre de l'ouverture entre une position ouverte, dans laquelle les déflecteurs (14) font un angle de l'ordre de 45° par rapport à la lèvre inférieure (12) de l'ouverture, et une position fermée, dans laquelle les déflecteurs (14) sont rabattus devant l'ouverture, lesdits déflecteurs (14) supportant chacun une jupe verticale lestée (15).

## Patentansprüche

1. Schwimmende Absaugeinrichtung zum Abschöpfen und Umfüllen von an einer Wasseroberfläche schwimmenden Verschmutzung (18), bestehend aus einem Motor (2) und einer Pumpe (3), die auf einen Schwimmer (4) montiert sind; aus einem flexiblen Schlauch (8), der zum Abführen des Schwimmschlamms dient und an einem Ende des Ausgangs (3a) der Pumpe (3) befestigt ist; aus einer Öffnung in der seitlichen Oberfläche des Schwimmers (4), am besten in der Nähe dessen Bodens und in ein Becken (7) mündend, das sich senkrecht unter der Ansaugöffnung der Pumpe (3) befindet; sowie aus einer Regulierungsvorrichtung des Eintauchgrades der genannten Öffnung, die durch eine horizontale Unterlippe (12) sowie dadurch gekennzeichnet ist, daß die Regulierungsvorrichtung den Schwimmer (4) um eine parallel zu dieser Unterlippe (12) verlaufenden Achse kippen lassen kann, so daß sich die Öffnung auf dem Niveau der schwimmenden Schwimmschlammschicht befindet.

2. Einrichtung nach Anspruch 1, dadurch gekennzeichnet, daß die Regulierungsvorrichtung aus einem Hebel (16) besteht, der auf dem Schwimmer (4), am besten in der Mitte des seitlichen Randes des Schwimmers (4) angebracht ist, und der von einer senkrechten Ruheposition auf die geneigten Funktionspositionen gebracht zu werden kann.

3. Einrichtung nach Anspruch 1 oder 2, dadurch gekennzeichnet, daß die genannte Unterlippe (12) der Öffnung durch einen Vorsprung bis zum Becken (7) verlängert wird, am besten fast vertikal, gefolgt durch eine Abflussrampe (22).

4. Einrichtung nach Anspruch 3, dadurch gekennzeichnet, daß die Unterlippe (12) bis ausserhalb des Schwimmers (4) durch eine ebene Fläche (11) verlängert wird, die im Verhältnis zur Horizontalen, am besten in einem Winkel von 5 bis 10 Grad geneigt ist.

5. Einrichtung nach Anspruch 4, dadurch gekennzeichnet, daß zwischen dem genannten Vorsprung und der genannten Abflußrampe (22) eine Mulde (21) angebracht ist, am besten teilweise in den Vorsprung zrückversetzt, so daß sich an der genannten Mulde (21) ein Grat (20) befindet, das in ein merklich horizontales Teil der Abflußrampe (22) überläuft.

6. Einrichtung nach einem der Ansprüche 1 bis 5, dadurch gekennzeichnet, daß der Schwimmer (4) einen oberen Sicherheitsschwimmer (5) und solidarisch dazu einen unteren Abflußschwimmer (6) enthält, zwischen denen sich die genannte Öffnung befindet.

7. Einrichtung nach o.g. Anspruch 6, dadurch gekennzeichnet, daß sich am genannten oberen Sicherheitsschwimmer senkrecht über dem Becken (7) ein Loch befindet, und daß die Pumpe schräg über diesem Loch angebracht ist, am besten in unmittelbarer Nähe des Bodens des Beckens (7).

8. Einrichtung nach einem der Ansprüche 6 bis 7, dadurch gekennzeicht, daß der obere Sicherheitsschwimmer (5) kürzer ist als die Unterlippe (12) der im unteren Abflußschwimmer befindlichen Öffnung.

9. Einrichtung nach einem der Ansprüche 1 bis 8, dadurch gekennzeichnet, dass die Achse der Ausgangsöffnung (3a) der Pumpe (3) senkrecht zur Richtung der Unterlippe (12) steht.

10. Einrichtung nach einem der Ansprüche 1 bis 9, dadurch gekennzeichnet, dass der flexible Schlauch (8) durch die Spitze des Schwimmers (4) und gegenüber der Vorrichtungsöffnung geht, am besten in einer im Schwimmer (4) befindlichen Mulde.

11. Einrichtung nach einem der Ansprüche 1 bis 10, dadurch gekennzeichnet, daß der Schwimmer (4) fast horizontale Leitbleche (14) besitzt, die auf beiden Seiten der Öffnung zwischen einer offenen und einer geschlossenen Position verstellbar sind. In der offenen Position befinden sich die Leitbleche (14) in einem Winkel von etwa 45° zur Unterlippe (12) der Öffnung, und in der geschlossenen Position werden die Leitbleche (14) vor die Öffnung geklappt, wobei jedes der genannten Leitbleche (14) eine vertikale, beschwerte Stoffsperre trägt.

## Claims

1. A floating skimmer device for recovering and removing layers of pollutants on the surface of a body of water (18), said device comprising an engine (2) and a pump (3) mounted on a float (4), a flexible tubular hose (8) for removing the pollutants, said hose being connected at one end to the outlet (3a) of the pump (3), an opening formed in the side surface of the float (4), preferably near the bottom thereof, and opening into a trough arranged directly below the suction port of the pump (3), and an assembly for adjusting the submerged depth of the opening. The opening is defined by a horizontal lower lip (12) and the adjustment assembly can tilt the float (4) about an axis parallel thereto so that said lower lip (12) is level with the surface layer of pollutants.

2. Floating skimmer device of claim 1, wherein the adjustment assembly is a lever (16) articulated on the said float (4), preferably at the midle of the side walls of the float (4), and able to rotate between a vertical stand-by position and the inclined operation positions.

3. Floating skimmer device according to anyone of the preceding claims, wherein the lower lip (12) of the opening is extended rear ward to the weir (7) by a step preferably nearly vertical, followed by a slope (22) to the trough.

4. Floating skimmer device according to the claim 3 wherein the lower lip (12) is elongated at the front of the float (14) by a inclined flat forepart (11) preferably with an angle between 5 and 10 degrees.

5. Floating skimmer device according to the claim 4 wherein a hollow (21) between the step and the slop (22), preferably partially recessed in the step, with near edge (20) connected with the slope (22).

6. Floating skimmer device according to anyone of the preceding claims wherein the float device (4) is made with a safety upper float (5) and with a weir lower float (6), secured together, with a space between them.

7. Floating skimmer device according to the claim 6 wherein the safety upper float (5) has a central hole through it, positioned vertically above the trough of the weir (7), with the pump inlet installed above the said hole, preferably near the bottom of the trough (7).

8. Floating skimmer device according to the claims 6 and 7, wherein the safety upper float (5) is secured recessed of the lower lip of the opening in front of the weir lower float (6).

9. Floating skimmer device according to anyone of the preceding claims wherein the axis of the pump outlet (3a) is at the perpendicular of the direction of the lower lip (12) of the front opening.

10. Floating skimmer device according to anyone of the preceding claims wherein the flexible tubular hose (8) pass on the top and above the float (4) and at the opposite side of the weir opening.

11. Floating skimmer device according to anyone of the preceding claims wherein the f oat (4) comprises a pair of deflectors (14) articulated on each side of the front opening, positioned at a 45° angle with regard to the lower lip (12) of the said opening, and the said deflector supporting each a boom.
